# EUROPÄISCHE PATENTSCHRIFT

(11) **EP 0 432 626 B1**
(45) Veröffentlichungstag und Bekanntmachung des Hinweises auf die Patenterteilung: **27.03.1996**
(21) Anmeldenummer: 90123332.0
(22) Anmeldetag: 05.12.1990
(51) Int. Cl.: G08G 1/097, B61L 7/10, B61L 5/18

(54) **Schaltung zum Überwachen eines wechselstromgespeisten Lichtsignals mittels Gleichspannungen**
Circuit for monitoring an alternating current supplied light signal by direct voltages
Circuit pour la surveillance avec tensions continues d'un signal lumineux alimenté en courant alternatif

(30) Priorität: 14.12.1989 DE 3941329
(43) Veröffentlichungstag der Anmeldung: 19.06.1991
(73) Patentinhaber: SIEMENS AKTIENGESELLSCHAFT, D-80333 München (DE)
(72) Erfinder: Fricke, Hellmuth, W-3300 Braunschweig (DE)

(56) Entgegenhaltungen:
- DE-A- 3 516 612
- DE-U- 9 012 640

## Beschreibung

Die Erfindung bezieht sich auf eine Schaltung nach dem Oberbegriff des Patentanspruches 1.

Eine derartige Schaltung ist aus der DE-PS 35 16 612 bekannt. Zum Rückmelden der Betriebszustände der einzelnen Signallampen eines Lichtsignals an das Stellwerk dienen Kontakte von bei den Signallampen angeordneten Überwacherrelais, wobei in jedem Überwachungskreis sowohl Kontakte des der Halt-Signallampe zugeordneten Überwacherrelais als auch Kontakte mindestens eines einer Fahrt-Signallampe zugeordneten Überwacherrelais angeordnet sind. Dies verlangt für die einzelnen Lichtsignale abhängig von den jeweils darzustellenden Signalbegriffen individuelle Beschaltungen der Überwachungskreise am Lichtsignal und für die den einzelnen Signallampen zugeordneten Baugruppen am Lichtsignal die Einbeziehung von Schaltmitteln, die von anderen Baugruppen aus gesteuert werden.

Aufgabe der Erfindung ist es,eine nach dem Oberbegriff des Patentanspruches 1 ausgestaltete Schaltung anzugeben, die in den den einzelnen Lichtsignalen zugeordneten Baugruppen ohne Steuer- und Überwachungsschaltmittel anderer Baugruppen auskommt.

Die Erfindung löst diese Aufgabe durch die kennzeichnenden Merkmale des Patentanspruches 1.

Der besondere Vorteil der erfindungsgemäßen Schaltung liegt darin, daß sowohl für die Ansteuerung als auch für die Überwachung der Halt- und der Fahrt-Signallampen am Lichtsignal jeweils einheitlich ausgebildete Schaltmoduln verwendet werden können, daß also keine individuelle Beschaltung der einzelnen Moduln mit Schaltmitteln anderer Moduln erforderlich ist.

Vorteilhafte Ausgestaltungen und Weiterbildungen der erfindungsgemäßen Schaltung sind in den Unteransprüchen angegeben.

Die Erfindung ist nachstehend anhand von in der Zeichnung dargestellten Ausführungsbeispielen näher erläutert. Die Zeichnung zeigt:
- in Fig. 1: das Prinzip der erfindungsgemäßen Schaltung bei einem Lichtsignal mit einer Halt- und einer Fahrt-Signallampe,
- in Fig. 2: das Prinzip der erfindungsgemäßen Schaltung bei einem Lichtsignal mit mehreren Fahrt-Signallampen,
- in Fig. 3: das Prinzip einer zusätzlichen Schaltung zum Übertragen weiterer Betriebszustandsmeldungen,
- in Fig. 4: eine technische Ausgestaltung der erfindungsgemäßen Schaltung und
- in Fig. 5: eine Abwandlung der Schaltung nach Fig. 4.

Fig. 1 zeigt schematisch die Steuer- und Überwachungskreise eines Lichtsignals mit einer Halt-Signallampe H und einer einzigen Fahrt-Signallampe F1. Die beiden Signallampen sind über je zwei Speiseleitungen LH und LF1 an eine nicht dargestellte Wechselstromversorgungseinrichtung im Stellwerk angeschlossen; geschaltet werden sie über Anschaltkontakte S0 und S1. Es ist angenommen daß die Halt-Signallampe H angeschaltet ist. Eine der Halt-Signallampe zugeordnete, beispielsweise über einen Stromwandler vom Lampenstrom gesteuerte Überwachungseinrichtung IG0 leitet aus dem über die Signallampe fließenden Lampenstrom eine Gleichspannung ab, deren Höhe analog zum Lampenstrom ist und legt diese als Überwachungsgleichspannung in vorgegebener Polarität an eine ihrer Speiseleitungen LH sowie über eine Leitung L1 an eine der Speiseleitungen LF1 der Fahrt-Signallampe F1. Im Stellwerk ist an die Speiseleitungen der beiden Signallampen ein Melder M1 angeschlossen, der aufgrund der an seinen Eingängen E1M1 und E2M1 in der vorgegebenen Polarität anliegenden Gleichspannung an seinem Ausgang beispielsweise positives Ausgangspotential führt. Die Phasenlage und die Amplitude dieses Ausgangspotentials wird von einer nachgeordneten nicht dargestellten Bewertungslogik bewertet und von dieser bei genügend hohem Lampenstrom = genügender Amplitude des Ausgangssignals als Zeichen für das ordnungsgerechte Aufleuchten der Halt-Signallampe angesehen. Brennt die Lampe durch, so verschwindet die Gleichspannung an den Eingängen des Melders und die nachgeschaltete Bewertungseinrichtung erkennt hieraus das Vorliegen einer Störung.
Wird statt der Halt- die Fahrt-Signallampe F1 angeschaltet, so leitet eine dieser Signallampe zugeordnete Überwachungeinrichtung IG1 aus dem über die Fahrt- Signallampe fließenden Lampenstrom eine Gleichspannung ab und führt diese gegenphasig zu der von der Überwachungseinrichtung IG0 anlegbaren Überwachungsgleichspannung über eine ihrer eigenen Speiseleitungen sowie die Leitung L0 und eine der Speiseleitungen der abgeschalteten Halt-Signallampe dem Melder M1 im Stellwerk zu. Hierzu weist die Fahrt-Signallampe F1 einen in der Zeichnung nicht dargestellten lampenstromgesteuerten Schalter, beispielsweise ein Relais, auf, der bei einem ausreichend hohen Lampenstrom seine Schalt-kontakte K1.1 und K1.2 umsteuert. Dabei trennt der Kontakt K1.1 die Verbindung auf zwischen dem Pluspol der der Fahrt-Signallampe F1 zugeordneten Überwachungseinrichtung IG1 und den Speiseleitungen der Halt-Signallampe H, während der Kontakt K1.2 den Pluspol der Überwachungseinrichtung IG1 auf die Speiseleitungen der eigenen Signallampe aufschaltet. Der Minuspol der Überwachungseinrichtung IG1 der Fahrt-Signallampe liegt über die Leitung L0 an einer der zur Halt-Signallampe führenden Speiseleitungen. Bei ordnungsgerechtem Betriebszustand der Fahrt-Signallampe hat damit die Polarität der an den Eingängen E1M1 und E2M1 des Melders M1 anliegenden Gleichspannung gegenüber der bei angeschalteter Halt-Signallampe gewechselt; daraufhin wechselt auch das Ausgangspotential des Melders M1. Hieraus erkennt die nachgeordnete Bewertungslogik, daß nunmehr ein ausreichend hoher Speisestrom über die Fahrt-Signallampe F1 des von ihr überwachten Lichtsignals fließt. Eine Amplitudenbewertung der Melderausgangspotentiale ist nur dann erforderlich, wenn der lampenstromgesteuerte Schalter bereits bei einem über die Fahrt-Signallampe fließenden Lampenstrom anspricht, der noch nicht zum Aufleuchten des Lampenfadens führt. Schaltet der lampenstromgesteuerte Schalter erst bei einem die zugehörige Signallampe zum Aufleuchten bringenden Lampenstrom, so findet die Amplitudenbewertung bereits im lampenstromgesteuerten Schalter statt und braucht nicht mehr von der Bewertungslogik vorgenommen werden.

Anstelle eines einzigen Melders M1, der ausgangsseitig in Abhängigkeit von der Phasenlage der ihm zugeführten Überwachungsgleichspannung Potential der einen oder anderen Wertigkeit führt, können auch zwei eingangsseitig in Reihe geschaltete Melder vorgesehen sein, von denen der eine bei der einen Phasenlage und der andere bei der anderen Phasenlage der anliegenden Gleichspannung Ausgangspotential führt. Ist an den Speiseleitungen der Signallampen im Störungsfall keine Uberwachungsspannung vorhanden, führen der oder die Melder auch kein Ausgangspotential; dies wird von der nachgeordneten Bewertungslogik als Störung erkannt.

Die lampennahen Schaltmittel zum Speisen und Überwachen der einzelnen Signallampen sind in zugehörigen Schaltmoduln Mo0 und Mol untergebracht, die untereinander über die beiden Leitungen L0 und L1 und mit dem Stellwerk über die Speiseleitungen LH und LF1 verbunden sind. In den beiden Schaltmoduln gibt es nur solche Schaltmittel, die der zugehörigen Signallampe zugeordnet sind; eine individuelle Verknüpfung von Schaltmitteln, die verschiedenen Signallampen zugeordnet sind wie beim Stand der Technik, findet in den einzelnen Moduln nicht statt.

Fig. 2 zeigt ein Lichtsignal mit einer Halt-Signallampe H und zwei bedarfsweise einzeln oder gemeinsam anschaltbaren Fahrt-Signallampen F1 und F2; durch gestrichelte Linien ist angedeutet daß das Lichtsignal zur Darstellung weiterer Fahrt-Signalbegriffe bedarfsweise mit weiteren Signallampen bestückt werden kann, deren zugeordnete Schaltmoduln an zugehörige Speiseleitungen und an die über die anderen Schaltmoduln geführten Leitungen L0 und L1 anzuschließen sind. Für die einander entsprechenden Bauelemente wurden die in Fig. 1 gewählten Bezugszeichen beibehalten.
Es ist angenommen, daß die Signallampe F1 zur Darstellung eines ersten Fahrt-Signalbegriffes angeschaltet ist. Dabei ist der Anschaltkontakt S1 geschlossen, während die Anschaltkontakte SO und S2 für die Halt-Signallampe H und die zweite Fahrt-Signallampe F2 geöffnet sind. Aus dem über die Signallampe F1 fließenden Lampenstrom leitet die zugehörige lampenstromgesteuerte Überwachungseinrichtung IG1 eine entsprechende Überwachungsgleichspannung ab und legt diese in vorgegebener Polarität über den Kontakt K1.2 eines als eingestellt angenommenen, nicht dargestellten lampenstromgesteuerten Schalters an eine ihrer Speiseleitungen LF1 und über die Leitung L0 an eine der zum Halt-Signal führenden Speiseleitungen LH. Gleichzeitig unterbricht der Kontakt K1.1 die Verbindung der der Halt-Signallampe zugeordneten lampenstromgesteuerten Überwachungseinrichtung IG0 zur Leitung L1. Der Melder M1 detektiert das an seinem Eingang E1M1 über die Speiseleitungen LF1 anliegende positive Potential und das an seinem Eingang E2M1 über die Speiseleitungen LH anliegende negative Potential und legt daraufhin seinen Ausgang auf negatives Potential. Hieraus erkennt die Bewertungslogik das Leuchten der Signallampe F1.

Neben der lampenstromgesteuerten Überwachungseinrichtung IG1 besitzt das der Fahrt-Signallampe F1 zugeordnete Schaltmodul Mo1 eine von der Lampenspannung gesteuerte Überwachungseinrichtung UG1, die aus der Lampenspannung eine Gleichspannung ableitet und diese auf die beiden Leitungen L0 und L1 zwischen den einzelnen Moduln Mo bis Mo2 schaltet. Die Polarität dieser Gleichspannung ist verschieden von der Polarität der Gleichspannungen, die von den lampenstromgesteuerten Überwachungseinrichtungen IG0 und IG1 an diese Leitungen angelegt werden können. Diese aus der Lampenspannung der jeweils angeschalteten Fahrt-Signallampe abgeleitete Gleichspannung liegt über die Leitungen L0 und L1 an einer der zur abgeschalteten Halt-Signallampe führenden Speiseleitungen LH und an einer der zu allen abgeschalteten Fahrt-Signallampen führenden Speiseleitungen und dient im Stellwerk zur eindeutigen Kennzeichnung der jeweils angeschalteten Signallampe bzw. Signallampen des Lichtsignals. In dem dargestellten Ausführungsbeispiel liegt der eine Eingang E1M2 des Melders M2 über die zur abgeschalteten Signallampe F2 führenden Speiseleitungen LF2 und die Leitung L1 am Minuspol der aktivierten Überwachungseinrichtung UG1, während der zweite Eingang E2M2 des Melders M2 über eine der zur abgeschalteten Halt-Signallampe führenden Speiseleitungen LH und die Leitung L0 am Pluspol der Überwachungseinrichtung UG1 der angesteuerten Fahrt-Signallampe F1 liegt. Der Melder M2 stellt daraufhin an seinem Ausgang positives Potential zur Verfügung; hieraus erkennt die nachgeordnete Bewertungseinrichtung den aktuellen Betriebszustand des zu überwachenden Lichtsignals. Bei entsprechend mehr Fahrt-Signallampen würden auch die diesen Signallampen zugeordneten Melder - solange die zugehörigen Signallampen dunkel sind - ausgangsseitig positives Potential führen, d.h. die Bewertungslogik würde aus der Polarität der Melderausgangssignale das Leuchten ausschließlich der Fahrt-Signallampe F1 erkennen.

Nachfolgend ist angenommen, daß die Fahrt-Signallampe F2 angeschaltet ist; die Fahrt-Signallampe F1 soll abgeschaltet sein. Bei einem ausreichend hohen Lampenstrom wechselt der der angeschalteten Fahrt-Signallampe F2 zugehörige lampenstromgesteuerte Schalter seine Schaltkontakte K2.1 und K2.2 und schaltet so eine Verbindung zwischen dem Pluspol der zugehörigen stromgesteuerten Überwachungseinrichtung IG2 und dem Eingang E1M2 des zugehörigen Melders M2; der Minuspol der Überwachungseinrichtung IG2 liegt über die Leitung L0 und eine der Leitungen LH der abgeschalteten Halt-Signallampe an dem anderen Eingang E2M2 des Melders M2; dieser Melder gibt daraufhin an seinem Ausgang negatives Potential ab. Eine von der an der Signallampe F2 liegenden Speisespannung gesteuerte Überwachungseinrichtung UG2 leitet aus der Speisespannung eine Gleichspannung ab und schaltet sie gegenphasig zu der aus dem Lampenstrom abgeleiteten Überwachungsgleichspannung auf die Leitungen L0 und L1. Von dort gelangt positives Potential über L0 und eine der zur abgeschalteten Halt-Signallampe führenden Speiseleitungen LH auf den einen Eingang E2M1 des Melders M1, während negatives Potential über die Leitung L1 und den inzwischen geschlossenen Kontakt K1.1 des Schalters im Schaltmodul Mo1 der abgeschalteten Fahrt-Signallampe F1 am anderen Eingang E1M1 des Melders M1 anliegt. Dieser Melder gibt an seinem Ausgang positives Potential ab. Auch die Melder weiterer in das Lichtsignal einbezogener Fahrt-Signallampen würden bei angeschalteter Fahrt-Signallampe F2 positives Ausgangspotential abgeben, solange die zugehörigen Signallampen selbst dunkel sind. Hieraus ermittelt die Bewertungseinrichtung den Betriebszustand des von ihr überwachten Lichtsignals.

Bei angeschalteter Halt-Signallampe H veranlaßt die dieser zugeordnete lampenstromgesteuerte Überwachungseinrichtung IG0 über die Leitung L1 und die in Grundstellung befindlichen Kontakte K1.1 und K2.1 der lampenstromgesteuerten Schalter in den Schaltmoduln Mo1 und Mo2 der abgeschalteten Fahrt-Signallampen und eine der zur eigenen Signallampe führenden Speiseleitungen LH, daß sämtliche Melder M1, M2 ausgangsseitig positives Potential führen.

Werden gleichzeitig mehrere Fahrt-Signallampen angeschaltet, so veranlassen die zugehörigen stromgesteuerten Überwachungseinrichtungen, daß die diesen Fahrt-Signallampen im Stellwerk zugeordneten Melder negatives Ausgangspotential abgeben. Die Melder eventueller weiterer, nicht angeschalteter Fahrt-Signallampen führen ausgangsseitig positives Ausgangspotential; dieses Potential leiten die Melder aus der von den spannungsgesteuerten Überwachungseinrichtungen der angeschalteten Fahrt-Signallampen auf die Leitungen Lo und L1 gelegten Spannungen ab.

Bei den Ausführungsbeispielen der Fig. 1 und 2 ist angenommen, daß an das Stellwerk lediglich Meldungen über das Leuchten bzw. Nichtleuchten der Signallampen zu übertragen sind. Wenn neben diesen Meldungen weitere Meldungen an das Stellwerk zu übertragen sind, beispielsweise ob in einer angeschalteten Signallampe der Haupt- oder der Nebenfaden leuchtet, so sind die in Fig. 1 und Fig. 2 schematisch dargestellten Schaltungen nach Maßgabe der in Fig. 3 ebenfalls schematisch dargestellten Schaltungsteile zu ergänzen. Diese Schaltungsteile beziehen sich auf das der Haltsignallampe H zugeordnete Schaltmodul Mo0 und das einer Fahrt-Signallampe F1 zugeordnete Schaltmodul Mo1. Diese zusätzlichen Schaltungsteile sind für alle Signallampen gleich; es können beliebig viele Schaltungsteile für beliebig viele Schaltmoduln über die die Schaltungsteile miteinander verbindenden Leitungen L2 bis L4 miteinander verbunden werden.

Jedes zusätzliche Schaltungsteil beinhaltet einen Lampenfadenüberwacher LÜH bzw. LÜF1, dessen Ausgang potentialfrei ist, wenn und solange der Hauptfaden der zugehörigen Signallampe leuchtet und dessen Ausgang Potential einer bestimmten Wertigkeit führt, wenn der Nebenfaden der betreffenden Signallampe leuchtet. Dabei kann die Anordnung so getroffen sein, daß der Ausgang des Lampenfadenüberwachers nur dann potentialfrei ist, wenn der zugehörige Nebenfaden funktionsfähig ist; dies muß durch hier nicht näher zu erläuternde Prüfvorgänge ermittelt werden. Das Nichtvorhandensein von Ausgangspotential am Lampenfadenüberwacher führt über die Leitung LH dazu, daß die Schaltkontakte U1, U2 eines Umschalters U in die in der Zeichnung dargestellte Schaltstellung gelangen; beim Vorhandensein von Potential, d.h. beim Durchbrennen eines angeschalteten Hauptfadens oder bei fehlender Einschaltbereitschaft eines Lampennebenfadens wechseln die Schaltkontakte U1, U2 in die nicht dargestellte Schaltstellung.

Jeder Signallampe ist ferner eine von der anliegenden Lampenspannung gesteuerte Überwachungseinrichtung UG0.1 bzw. UG1.1 zugeordnet, welche aus der anliegenden Lampenspannung eine Gleichspannung ableitet und diese in jeweils gleicher Phasenlage auf zwei die Schaltungsteile miteinander verbindende Leitungen L2 und L3 legt. Bei dem Ausführungsbeispiel der Fig. 3 ist angenommen, daß die Halt-Signallampe H angeschaltet ist und leuchtet. Dabei hat der Lampenfadenüberwacher LÜH die Schaltkontakte U1, U2 über die Leitung L4 in die dargestellte Schaltstellung gesteuert. In dieser Schaltstellung verbindet der Schaltkontakt U1 den negativen Pol der Überwachungseinrichtung UG0.1 mit einer der zur Halt-Signallampe führenden Speiseleitungen LH, während der andere Schaltkontakt U2 den positiven Pol dieser Überwachungseinrichtung an eine gesonderte Verbindung V zum Stellwerk legt. Diese gesonderte Verbindung kann durch Masseanschlüsse im Stellwerk und in der Außenanlage dargestellt sein, wie es zu diesem Zweck z.B. aus der DE-PS 35 16 612 bekannt ist; dort geht es jedoch ausschließlich um die Überwachung der Haupt/Nebenfäden von insgesamt nur zwei Signallampen.
Bei der angenommenen Schaltstellung der Schaltkontakte und dem angenommenen Betriebszustand der Halt-Signallampe gibt der im Stellwerk angeordnete Melder M an seinem Ausgang Potential einer bestimmten Wertigkeit ab, aus der die nachgeordnete Bewertungseinrichtung den ordnungsgerechten Betriebszustand der angeschalteten Halt-Signallampe erkennt. Brennt der Hauptfaden der Halt-Signallampe durch und wird daraufhin durch nicht dargestellte Umschalteinrichtungen der Nebenfaden der Signallampe angeschaltet, so steuert der Lampenfadenüberwacher LÜH über die Leitung L4 die Schaltkontakte U1, U2 in die andere Schaltstellung. Der Pluspol der spannungsgesteuerten Überwachungseinrichtung UGO.1 liegt nun über den Schaltkontakt U1 an einer der zur Halt-Signallampe führenden Speiseleitungen LH und der negative Pol der Überwachungseinrichtung ist über den Schaltkontakt U2 mit der gesonderten Verbindung V verbunden. Der Melder M wird nun gegenphasig zu der zuvor angenommenen Anschaltung des Hauptfadens der Halt-Signallampe angesteuert und wechselt das an seinem Ausgang abgreifbare Potential. Ist anstelle der Halt-Signallampe H die Fahrt-Signallampe F1 angeschaltet, so veranlaßt der zugehörige Lampenfadenüberwacher LÜF1 die Steuerung der beiden Schaltkontakte U1, U2 in gleicher Weise wie zuvor der der Halt-Signallampe. Das gleiche gilt für die von der Versorgungsspannung der Fahrt-Signallampe F1 gesteuerte Uberwachungseinrichtung UG1.1, die bei angeschalteter Signallampe eine Gleichspannung auf die Leitungen L2 und L3 schaltet. Leuchtet der Hauptfaden der Fahrt-Signallampe, so gibt der Melder M das gleiche Potential aus wie bei angeschaltetem Hauptfaden der Halt-Signallampe. Bei angeschaltetem Nebenfaden werden die Schaltkontakte U1, U2 über die Leitung L4 in die andere Schaltstellung gesteuert und der Melder M gibt an seinem Ausgang Potential der anderen Wertigkeit ab. Wenn neben der Kennzeichnung der jeweils angeschalteten Signallampe auch eine Kennzeichnung des jeweils angeschalteten Lampenfadens erfolgen soll, so sind die Schaltungen nach Fig. 1 und 2 um die in Fig. 3 dargestellten Schaltungsteile zu ergänzen.

Es kann von Vorteil sein, wenn die von der Versorgungsspannung gesteuerte Überwachungseinrichtung UGO.1 der Halt-Signallampe die von ihr zur Verfügung gestellte Überwachungsgleichspannung gegenphasig zu der von den entsprechenden Überwachungseinrichtungen UG1.1 der Fahrt-Signallampen geschalteten Gleichspannungen auf die Leitungen L2 und L3 legt. In diesem Falle führt jeder Wechsel von Halt auf Fahrt und umgekehrt (bei intakten Hauptfäden der beiden Signallampen) zu einem Wechsel im Ausgangspotential des Melders M und damit zu einer Funktionskontrolle dieses Melders. Die Bewertung des Ausgangspotentials des Melders ist dann abhängig zu machen von dem durch die Schaltungen nach Fig. 1 und 2 detektierten Ist-Betriebszustand der angeschalteten Signallampe oder von dem durch den Schaltzustand der Steller gegebenen Soll-Betriebszustand dieser Lampe.

Fig. 4 zeigt eine technische Realisierung der erfindungsgemäßen Schaltung anhand eines Lichtsignals mit einer Halt-Signallampe H und einer Fahrt-Signallampe F1; das Lichtsignal kann beliebig viele Fahrt-Signallampen beinhalten; es sind dann entsprechend viele Schaltmoduln über die zugehörigen Verbindungsleitungen L0 bis L4 aneinanderzureihen. Jedes Schaltmodul enthält die Schaltmittel, die am Lichtsignal erforderlich sind, um den jeweils angeschalteten Signalbegriff an das Stellwerk zu melden und jedes Schaltmodul enthält darüber hinaus die Schaltmittel, die im Stellwerk erkennen lassen, ob der jeweils angeschaltete Signalbegriff über den Haupt- oder den Nebenfaden zur Darstellung gelangt, bzw. ob die Nebenfäden aller angeschalteten, über ihre Hauptfäden betriebenen Signallampen funktionsfähig sind. Für die in Fig. 4 im einzelnen dargestellten Elemente wurden die aus den Fig. 1 bis 3 bekannten Bezugszeichen weiterverwendet.

Die Speisung der jeweils angeschalteten Signallampen erfolgt im Stellwerk über Trenntransformatoren TH1 bzw. TF1.1, die primärseitig über Anschaltkontakte S0, S1 an Wechselspannung liegen. Die Sekundärwicklungen dieser Trenntransformatoren sind über die Speiseleitungen LH bzw. LF1 mit den Primärwicklungen von in der Nähe der Signallampen angeordneten Trenntransformatoren TH2 bzw. TF1.2 verbunden. Diese Trenntransformatoren sind Bestandteile der den einzelnen Signallampen zugeordneten Schaltmoduln Mo0 bzw. Mo1. An den Sekundärwicklungen der letztgenannten Trenntransformatoren liegen die zu schaltenden Signallampen H bzw. F1. Jedes Schaltmodul weist eine speisestromgesteuerte Überwachungseinrichtung IG0 bzw. IG1 auf, die aus einem primärseitig in den Lampenstromkreis geschalteten Stromwandler und einem sekundärseitigen Zweiweggleichrichter besteht. Der Pluspol der der Halt-Signallampe H zugeordneten Überwachungseinrichtung IG0 ist an die Leitung L0, der negative Pol an die Leitung L1 angeschlossen. Bei den den Fahrt-Signallampen zugeordneten stromgesteuerten Überwachungseinrichtungen IG1 ist dies genau umgekehrt der Fall; dort ist der negative Pol des an einer vom Lampenstrom abhängigen Spannung liegenden Gleichrichters mit der Leitung L0 und der positive Pol über einen bei angeschalteter, leuchtender Signallampe geschlossenen Kontakt K1.1 eines stromgesteuerten Schalters K1 an die Leitung L1 angelegt. Ferner weist jedes Schaltmodul eine von der anliegenden Lampenspannung gesteuerte Überwachungseinrichtung UG0.1 bzw. UG1.1 auf. Bei jeweils angeschalteter Signallampe speisen diese Überwachungseinrichtungen in vorgegebener Polarität auf die Leitungen L2 und L3 ein. Diese Überwachungseinrichtungen dienen der Bereitstellung der zum Melden des jeweils angeschalteten Haupt- bzw. Nebenfadens erforderlichen Spannung über den Umschalter U an den Melder M. Jeder Fahrt-Signallampe ist ferner eine von der jeweils anliegenden Speisespannung gesteuerte Überwachungseinrichtung UG1.2 zugeordnet, die ebenfalls aus einer Sekundärwicklung des zugehörigen Trenntransformators TF1.2 und einem Zweiweg-Gleichrichter gebildet wird. Dieser Zweiweg-Gleichrichter speist auf die Leitungen L0 und L1 aus und zwar in gleicher Polarität wie die stromgesteuerte Überwachungseinrichtung IG0 der Halt-Signallampe. Die den Fahrt-Signallampen zugeordneten spannungsabhängigen Überwachungseinrichtungen UG1.2 dienen dazu, bei angeschalteter Signallampe über die Leitungen L0 und L1 Spannung an die Schaltmoduln weiterer nicht angeschalteter Fahrt-Signallampen zu legen und so die zugehörigen Melder in vorgegebener Weise zu beeinflussen. Im Schaltmodul der jeweils angeschalteten Fahrt-Signallampe bewirkt der Kontakt K1.2 des beim Fließen eines ausreichenden Lampenstromes ansprechenden Schalters K1 die Entkopplung der Leitung L1 von der stromgesteuerten Überwachungseinrichtung IG1; der Kontakt des Schalters K1 veranlaßt das Aufschalten von positivem Potential auf die zum Melder M1 führenden Speiseleitungen. Der Melder M1 nimmt dabei einen Schaltzustand ein, der verschieden ist von dem der übrigen Fahrt-Signallampen.

Anstelle von Überwacherrelais, die beim Fließen eines ausreichend hohen Lampenstromes ansprechen und Schaltkontakte betätigen, ist es auch möglich, zum Schalten der Überwachungsgleichspannungen elektronische Schalter zu verwenden. Eine Ausführungsform eines derartig ausgebildeten Schaltmoduls Mo1* ist in Fig. 5 dargestellt.

Anstelle eines elektromechanischen Relais zum Detektieren eines ausreichend hohen Speisestromes und zum Aufschalten eines entsprechenden Überwachungspotentials auf die Leitungen L0 und L1 ist ein als Feldeffekttransistor ausgebildeter elektronischer Schalter T1 vorgesehen. Dieser Schalter liegt mit seiner Source an der Leitung L1 und mit seiner Drain an der Leitung L0. Sein Gate wird dann, wenn die stromgesteuerte Überwachungseinrichtung IG1 eine ausreichende Überwachungsspannung zur Verfügung stellt, positiv gegenüber der Source und schaltet über die Drain-Source-Strecke eine Verbindung zwischen der ersten Leitung L0 und dem negativen Pol der stromgesteuerten Überwachungseinrichtung IG1. Das auf der ersten Leitung L0 anstehende positive Potential gelangt dorthin vom Pluspol der lampenstromgesteuerten Überwachungseinrichtung IG1 über die Primärwicklung des Trenntransformators TF1.2, die Speiseleitungen LF1, die Sekundärwicklung des stellwerksseitigen Trenntransformators TF1.1 (in Fig. 4), den Melder M1 (in Fig. 4), die Sekundärwicklung des stellwerksseitigen Trenntransformators TH1 (in Fig. 4) für die Halt-Signallampe, die Speiseleitungen zu dieser Lampe und die Primärwicklung des die Halt-Signallampe speisenden Trenntransformators TH2 (in Fig. 4).

Bei einem zu niedrigen Speisestrom, insbesondere bei abgeschalteter Fahrt-Signallampe, bleibt die Drain-Source-Strecke des zugehörigen elektronischen Schalters hochohmig. Die bei angeschalteter Halt-Signallampe an der zugehörigen lampenstromgesteuerten überwachungseinrichtung IG0 (in Fig. 4) abgreifbare Überwachungsgleichspannung treibt dann einen Überwachungsgleichstrom über den Melder M1, der dort zur Ausgabe von positivem Ausgangspotential führt. Der Überwachungsstromkreis schließt sich dabei vom Pluspol der lampenstromgesteuerten Überwachungseinrichtung IGO (in Fig. 4) der Halt-Signallampe, die Trenntransformatoren und die Speiseleitungen der Halt-Signallampe, den Melder M1, die Trenntransformatoren und die Speiseleitungen der Fahrt-Signallampe F1, einen Widerstand R und die Leitung L1 zum Minuspol der Uberwachungseinrichtung IGO. Der Widerstand R ist dabei sehr viel niederohmiger als der Innenwiderstand des Melders M1, so daß dort eine genügend hohe Spannung zum Schalten des Melders zur Verfügung steht. Der elektronische Schalter T1 bleibt gesperrt, weil wegen des hohen Innenwiderstandes des Melders M1 am Widerstand R kein zum Durchsteuern des Schalters ausreichender Spannungsabfall auftritt.

Ist statt der Fahrt-Signallampe F1 eine andere Fahrt-Signallampe, z.B. die Fahrt-Signallampe F2 (in Fig. 2), angeschaltet, so wird der Melder M1 der nicht angeschalteten Fahrt-Signallampe F1 in gleicher Weise wie bei angeschalteter Halt-Signallampe durch eine entsprechende Uberwachungsgleichspannung gesteuert, die von der lampenspannungsgespeisten Überwachungseinrichtung UG2 (in Fig. 2) der angeschalteten Fahrt-Signallampe F2 an die Leitungen L0 und L1 angelegt wird. Es bildet sich dabei ein Überwachungsstromkreis aus vom Pluspol der Uberwachungseinrichtung UG2 über die Leitung L0 zur Halt-Signallampe, von dort über die zugehörigen Trenntransformatoren und die Speiseleitungen der Halt-Signallampe zum Melder M1 und von dort über die Trenntransformatoren und die Speiseleitungen der abgeschalteten Fahrt-Sinallampe F1, den Widerstand R und die Leitung L1 zum Minuspol der Überwachungseinrichtung UG2 der angeschalteten Fahrt-Signallampe F2. Der Melder M1 führt dabei ausgangsseitig positives Potential. Der Melder M2 der angeschalteten Fahrt-Signallampe F2 hingegen führt ausgangsseitig negatives Potential; der Überwachungsstromkreis für diesen Melder führt vom Pluspol der zugehörigen stromgesteuerten Überwachungseinrichtung IG2 (in Fig. 2) über die Trenntransformatoren und die Speiseleitungen der Fahrt-Signallampe F2 zum Melder M2 und von dort über die Trenntransformatoren und die Speiseleitungen der Halt-Signallampe sowie die Leitung L0 und die Drain-Source-Strecke des zugehörigen elektronischen Schalters auf den Minuspol der stromgesteuerten Überwachungseinrichtung IG2.

Anstelle von Meldern der in den Ausführungsbeispielen verwendeten Art, die beim Leuchten der zugehörigen Lampe ausgangsseitig negatives Potential führen, können selbstverständlich auch solche Melder verwendet sein, die dann positives Ausgangspotential führen; es können vorteilhaft auch jeweils zwei Melder verwendet sein. Wichtig ist nur, daß die Melder abhängig von der Richtung des über sie oder einen ihren Eingängen parallelgeschalteten Widerstand fließenden Stromes positives oder negatives Ausgangspotential und beim Fehlen eines solchen Stromes ein davon verschiedenes Ausgangspotential bzw. das Ausgangspotential null führen und daß die Bewertungslogik über den verwendeten Meldertyp unterrichtet ist.

Die Erfindung ist nicht beschränkt auf Lichtsignale mit nur einer einzigen Halt-Signallampe. Sind mehrere getrennt oder gemeinsam anschaltbare Halt-Signallampen vorhanden, so schließen sich die Stromkreise für die Melder in vorstehend beschriebener Weise statt über die Speiseleitungen nur einer Halt-Signallampe über die Speiseleitungen mehrerer Halt-Signallampen.

## Patentansprüche

1. Schaltung zum Überwachen eines wechselstromgespeisten Lichtsignals von einer fernen Einspeise- und Überwachungsstelle aus mittels Gleichspannungen, die von in der Nähe der Signallampen angeordneten Überwachern an eine zu der jeweils angeschalteten Signallampe und an eine zu einer abgeschalteten Signallampe führende Speiseleitung oder an eine zur Halt-Signallampe führende Speiseleitung und an eine gesonderte Verbindung zum Stellwerk angelegt sind und deren Polarität den durch den Überwacher jeweils detektierten Betriebszustand der überwachten Signallampe angibt, **dadurch gekennzeichnet**, daß jedem Lichtsignal eine der Anzahl seiner Signallampen (H, F1 in Fig. 1) entsprechende Zahl von in der Nähe der Signallampen angeordneten, über Leitungen (L0, L1) untereinander verbundenen Schaltmoduln (Mo1, Mo1) zugeordnet sind,
daß die Schaltmoduln aus dem über die jeweils zugehörige Signallampe fließenden Lampenstrom eine erste Gleichspannung ableiten und diese in jeweils gleicher Polarität an eine zur zugehörigen Signallampe führende Speiseleitung (LH, LF1) und - für die Fahrt-Signallampen (F1) - über eine erste Leitung (L0) an eine zu den Halt-Signallampen (H) führende Speiseleitung (LH) bzw. - für die Halt-Signallampen (H) - über eine zweite Leitung (L1) an eine zu den Fahrt-Signallampen (F1) führende Speiseleitung (LF1) anlegen, wobei die den Fahrt-Signallampen (F1) zugeordneten Schaltmoduln (M1) je einen lampenstromgesteuerten Schalter (K1.1, K1.2) aufweisen, der bei zu niedrigem oder fehlendem Lampenstrom die Verbindung zwischen seiner die erste Gleichspannung bildenden Überwachungseinrichtung (IG1) und den Speiseleitungen (LH) der Halt-Signallampe (H) auftrennt und der bei ausreichend hohem Speisestrom diese Verbindung wiederherstellt und die Verbindung zwischen der Speiseleitung (LF1) der Fahrt-Signallampe (F1) und den die erste Gleichspannung im Schaltmodul (Mo0) der Halt-Signallampen (H) ableitenden Überwachungseinrichtungen (IG0) auftrennt,
daß im Stellwerk für jede Fahrt-Signallampe (F1) mindestens ein Melder (M1) vorgesehen ist, der mit seinem einen Pol an eine zu der betreffenden Signallampe (F1) führende Speiseleitung (LF1) und an eine zu den Halt-Signallampen (H) führende Speiseleitung (LH) angeschlossen ist und daß die Melder (M1) beim Vorhandensein einer mit ausreichender Höhe an ihren Eingängen anliegenden Überwachungsgleichspannung ein die Phasenlage dieser Spannung kennzeichnendes Ausgangspotential einer Bewertungslogik zuführen.

2. Schaltung nach Anspruch 1, **dadurch gekennzeichnet,** daß jeweils zwei in Reihe geschaltete Melder vorgesehen sind, von denen der eine bei der einen und der andere bei der anderen Phasenlage der anliegenden Überwachungsgleichspannung Ausgangspotential abgibt.

3. Schaltung nach Anspruch 1, **dadurch gekennzeichnet,** daß bei Lichtsignalen mit mehreren Fahrt-Signallampen (F1, F2 in Fig. 2) die diesen zugeordneten Schaltmoduln (Mo1, Mo2) aus der jeweils anliegenden Versorgungsspannung eine Gleichspannung ableiten und diese gleichphasig zur ersten Gleichspannung der den Halt-Signallampen (H) zugeordneten Schaltmoduln (M0) an die erste und zweite Leitung (L0, L1) legen.

4. Schaltung nach Anspruch 1, 2 oder 3, **dadurch gekennzeichnet,**
daß die Speisung der Signallampen (H, F1 in Fig. 4) über Trenntransformatoren (TH1, TH2; TF1.1, TF1.2) erfolgt,
daß die den Halt-Signallampen (H) zugeordneten Schaltmoduln (Mo0) die aus dem Lampenstrom abgeleitete erste Gleichspannung an die primärseitige Mittenanzapfung des die betreffende Halt-Signallampe einspeisenden Trenntransformators (TH2) und über die zweite Leitung (L1) an die primärseitige Mittenanzapfung der die Fahrt-Signallampen (F1) einspeisenden Trenntransformatoren (TF1.2) anlegt,
daß die den Fahrt-Signallampen (F1) zugeordneten Schaltmoduln (Mo1) die aus dem Lampenstrom abgeleiteten ersten Gleichspannungen an die primärseitige Mittenanzapfung des die betreffende Fahrt-Signallampe (F1) einspeisenden Trenntransformators (TF1.2) und über die erste Leitung (L0) an die primärseitigen Mittenanzapfungen der die Halt-Signallampen (H) einspeisenden Trenntransformatoren (TH2) anlegt und
daß im Stellwerk die Melder (M1) an die sekundärseitige Mittenanzapfung eines auf die jeweils zugeordnete Fahrt-Signallampe (F1) ausspeisenden Trenntransformators (TF1.1) und an die sekundärseitigen Mittenanzapfungen der auf die Halt-Signallampen (H) ausspeisenden Trenntransformatoren (TH1) angeschlossen sind.

5. Schaltung nach Anspruch 1 , **dadurch gekennzeichnet**, daß der lampenstromgesteuerte Schalter (K1 in Fig. 4) als Relais ausgebildet ist, dessen Kontakte (K11, K1.2) bei einem ausreichend hohen Lampenstrom die Verbindung vom Speisekreis (LF1) der jeweils zugehörigen Fahrt-Signallampe (F1) zu dem die erste Gleichspannung ableitenden Überwachungseinrichtungen (IG1) dieser Fahrt-Signallampe (F1) und bei nicht ausreichend hohem Lampenstrom die Verbindung vom Speisekreis (LF1) der jeweils zugehörigen Fahrt-Signallampe (F1) über die zweite Leitung (L1) zu den die erste Gleichspannung bildenden Überwachungseinrichtungen (IG0) der Halt-Signallampen (H) schalten.

6. Schaltung nach Anspruch 1 , **dadurch gekennzeichnet**, daß der lampenstromgesteuerte Schalter als Feldeffekttransistor (T1 in Fig. 5) ausgebildet ist, der mit seiner Source an die zweite (L1) und mit seiner Drain an die erste Leitung (L0) angeschlossen ist und dessen Gate über einen Spannungsteiler parallel zu einem im Verhältnis zum Innenwiderstand des zugehörigen Melders niederohmigen Widerstand (R) an den Klemmen der die erste Gleichspannung ableitenden überwachungseinrichtung (IG1) der betreffenden Fahrt-Signallampe (F1) liegt.

7. Schaltung nach Anspruch 1 , **dadurch gekennzeichnet**,
daß die Schaltmoduln (Mo0, Mo1 in Fig. 3) aus der jeweils anliegenden Lampenspannung eine weitere Gleichspannung bilden,
daß die Plus- und die Minuspole der diese Gleichspannung bildenden Überwachungseinrichtungen (UG0.1, UG1.1) aller Schaltmoduln (Mo0, Mo1) untereinander verbunden und auf die beiden Eingänge eines Umschalters (U1) geführt sind, dessen Ausgang an die Speiseleitung (LH) einer ausgewählten Signallampe (H) angeschlossen ist,
daß ein die dem ersten Umschalter (U1) zugeführten Potentiale invertierender zweiter Schalter (U2) vorgesehen ist, dessen Ausgang auf eine gesonderte Verbindung (V) zum Stellwerk gelegt ist,
daß die beiden Umschalter gemeinsam, abhängig vom Ausgangssignal eines Haupt/Nebenfadenüberwachers (LÜH, LÜF1) der jeweils angeschalteten Signallampe (H, F1) bzw. Signallampen in die eine oder andere Schaltstellung steuerbar sind
und daß im Stellwerk ein gesonderter Melder (M) vorgesehen ist, der an die gesonderte Verbindung (V) und an eine der zur ausgewählten Signallampe (H) führenden Speiseleitungen (LH) angeschlossen ist.

8. Schaltung nach Anspruch 7 , **dadurch gekennzeichnet**, daß die Haupt/Nebenfadenüberwacher (LÜH) der Halt-Signallampen (H) bei einander entsprechenden Betriebszuständen der zugehörigen Signallampen ein von den Haupt/Nebenfadenüberwachern (LÜF1) der Fahrt-Signallampen (F1) verschiedenes Ausgangssignal abgeben.

9. Schaltung nach Anspruch 7 oder 8 , **dadurch gekennzeichnet** , daß die Haupt/Nebenfadenüberwacher (LÜH; LÜF1) der Signallampen (H, F1) aus dem zugehörigen Lampenstromkreis gespeist und ausgangsseitig einander parallelgeschaltet sind, daß die Steuereingänge der beiden Umschalter bei ordnungsgerechtem Betriebszustand der von den Haupt/Nebenfadenumschaltern (LÜH, LÜF1) überwachten Signallampen (H, F1) potentialfrei oder auf einem ersten Potential liegen und daß der Haupt/Nebenfadenumschalter jeder der Signallampen beim Feststellen einer Lampenstörung die Steuereingänge der beiden Umschalter (U1, U2) auf das jeweils andere Potential zieht.

10. Schaltung nach Anspruch 7, 8 oder 9 , **dadurch gekennzeichnet**, daß die Haupt/Nebenfadenüberwacher neben dem Haupt- auch den Nebenfaden der betreffenden Signallampe überwachen und daß sie die Ausgabe eines den ordnungsgerechten Betriebszustand der zugehörigen angeschalteten Signallampe kennzeichnenden Ausgangspotentials abhängig machen sowohl vom Vorhandensein eines intakten Hauptals aus eines intakten Nebenfadens dieser Signallampe.

11. Schaltung nach Anspruch 1 oder 6 , **dadurch gekennzeichnet,** daß die die Gleichspannungen ableitenden Überwachungseinrichtungen (IG1, UG1.1, UG1.2) als an die Sekundärwicklungen von Strom- oder Spannungswandlern angeschlossene Zweiweggleichrichter ausgebildet sind.

## Claims

1. Circuit for monitoring a light signal,
supplied with alternating current, from a remote supply and monitoring point by means of direct voltages, which are applied by monitors arranged in the vicinity of the signal lamps to a supply line leading to the respectively connected signal lamp and to a supply line leading to a disconnected signal lamp or to a supply line leading to the stop signal lamp and to a separate connection to the controlling unit, and the polarity of which direct voltages indicates the operational state of the monitored signal lamp, which state is detected in each case by the monitor,
characterized in that there is associated with each light signal a number of switching modules (Mo1, Mo1) arranged in the vicinity of the signal lamps and connected to each other by way of lines (L0, L1), which number corresponds to the number of signal lamps (H, F1 in Figure 1) of the light signal,
in that the switching modules divert from the lamp current flowing by way of the respectively associated signal lamp a first direct voltage and apply the latter in respectively equal polarity to a supply line (LH, LF1) leading to the associated signal lamp and - for the travel signal lamps (F1) - by way of a first line (L0) to a supply line (LH) leading to the stop signal lamps (H) or - for the stop signal lamps (H) - by way of a second line (L1) to a supply line (LF1) leading to the travel signal lamps (F1), whereby the switching modules (M1) associated with the travel signal lamps (F1) have in each case a switch (K1.1, K1.2) controlled by lamp current, which switch, with too low or lacking lamp current, breaks the connection between its monitoring device (IG1) forming the first direct voltage and the supply lines (LH) of the stop signal lamp (H) and which, with an adequately high supply current, restores this connection and breaks the connection between the supply line (LF1) of the travel signal lamp (F1) and the monitoring devices (IG0) diverting the first direct voltage in the switching module (Mo0) of the stop signal lamps (H),
in that in the controlling unit for each travel signal lamp (F1) at least one indicator (M1) is provided, which is connected by its one pole to a supply line (LF1) leading to the relevant signal lamp (F1) and to a supply line (LH) leading to the stop signal lamps (H) and in that the indicators (M1), with the presence of a monitoring direct voltage applied with adequate level to their inputs, supply an output potential of an evaluation logic unit, which characterizes the phase angle of this voltage.

2. Circuit according to claim 1, characterized in that in each case two series-connected indicators are provided, one of which emits output potential with the one phase angle of the applied monitoring direct voltage and the other emits output potential with the other phase angle of the applied monitoring direct voltage.

3. Circuit according to claim 1, characterized in that with light signals with several travel signal lamps (F1, F2 in Figure 2) the switching modules (Mo1, Mo2) associated therewith divert a direct voltage from the respectively applied supply voltage and apply this direct voltage in co-phasal manner with the first direct voltage of the switching modules (M0) associated with the stop signal lamps (H) to the first and second line (L0, L1).

4. Circuit according to claim 1, 2 or 3,
characterized in that the supply of the signal lamps (H, F1 in Figure 4) takes place by way of isolating transformers (TH1, TH2; TF1.1, TF1.2),
in that the switching modules (Mo0) associated with the stop signal lamps (H) apply the first direct voltage diverted from the lamp current to the primary centre tap of the isolating transformer (TH2) supplying the relevant stop signal lamp and by way of the second line (L1) to the primary centre tap of the isolating transformers (TF1.2) supplying the travel signal lamps (F1),
in that the switching modules (Mo1) associated with the travel signal lamps (F1) apply the first direct voltages diverted from the lamp current to the primary centre tap of the isolating transformer (TF1.2) supplying the relevant travel signal lamp (F1) and by way of the first line (L0) to the primary centre taps of the isolating transformers (TH2) supplying the stop signal lamps (H) and
in that in the controlling unit the indicators (M1) are connected to the secondary centre tap of an isolating transformer (TF1.1) feeding out onto the respectively associated travel signal lamp (F1) and to the secondary centre taps of the isolating transformers (TH1) feeding out onto the stop signal lamps (H).

5. Circuit according to claim 1, characterized in that the switch (K1 in Figure 4) controlled by lamp current is constructed as a relay, the contacts (K1.1, K1.2) of which, with an adequately high lamp current, switch the connection from the supply circuit (LF1) of the respectively associated travel signal lamp (F1) to the monitoring devices (IG1) of this travel signal lamp (F1) diverting the first direct voltage and, with a lamp current which is not high enough, switch the connection from the supply circuit (LF1) of the respectively associated travel signal lamp (F1) by way of the second line (L1) to the monitoring devices (IGO) of the stop signal lamps (H) forming the first direct voltage.

6. Circuit according to claim 1, characterized in that the switch controlled by lamp current is constructed as a field effect transistor (T1 in Figure 5), which is connected at its source to the second line (L1) and by its drain to the first line (L0) and the gate of which lies by way of a voltage divider parallel to a resistor (R) which is of low resistance in relation to the inner resistance of the associated indicator at the terminals of the monitoring device (IG1) of the relevant travel signal lamp (F1) diverting the first direct voltage.

7. Circuit according to claim 1, characterized in that the switching modules (Mo0, Mo1 in Figure 3) form a further direct voltage from the respectively applied lamp voltage,
in that the plus and minus poles of the monitoring devices (UG0.1, UG1.1) of all switching modules (Mo0, Mo1) forming this direct voltage are connected to each other and are guided to the two inputs of a changeover switch (U1), the output of which is connected to the supply line (LH) of a selected signal lamp (H),
in that a second switch (U2) inverting the potentials supplied to the first changeover switch (U1) is provided, the output of which is applied to a separate connection (V) to the controlling unit,
in that the two changeover switches can be controlled together, dependent on the output signal of a main/secondary filament monitor (LÜH, LÜF1) of the respectively connected signal lamp (H, F1) or signal lamps into one or other of the switching positions and
in that in the controlling unit a separate indicator (M) is provided which is connected to the separate connection (V) and to one of the supply lines (LH) leading to the selected signal lamp (H).

8. Circuit according to claim 7, characterized in that the main/secondary filament monitor (LÜH) of the stop signal lamps (H) with operational states of the associated signal lamps which correspond with each other emit an output signal which differs from the main/secondary filament monitors (LÜF1) of the travel signal lamps (F1).

9. Circuit according to claim 7 or 8, characterized in that the main/secondary filament monitors (LÜH; LÜF1) of the signal lamps (H, F1) are supplied from the associated lamp circuit and are connected in parallel with each other on the output side, in that the control inputs of the two changeover switches with correct operational state of the signal lamps (H, F1) monitored by the main/secondary filament changeover switches (LÜH, LÜF1) are potential-free or lie on a first potential and in that the main/secondary filament changeover switch of each of the signal lamps, upon detection of a lamp disturbance, draws the control inputs of the two changeover switches (U1, U2) to the respective other potential.

10. Circuit according to claim 7, 8 or 9, characterized in that the main/secondary filament monitors, in addition to the main filament, also monitor the secondary filament of the relevant signal lamp and in that they make the output of an output potential which characterizes the correct operational state of the associated connected signal lamp dependent both on the presence of an intact main filament and an intact secondary filament of this signal lamp.

11. Circuit according to claim 1 or 6, characterized in that the monitoring devices (IG1, UG1.1, UG1.2) diverting the direct voltages are constructed as two-way rectifiers connected to the secondary windings of current or voltage transformers.

## Revendications

1. Circuit de contrôle d'un feu de signalisation alimenté en courant alternatif à partir d'un poste éloigné d'alimentation et de contrôle au moyen de tensions continues, qui sont appliquées par des contrôleurs disposés à proximité des lampes de signalisation à une ligne d'alimentation menant à la lampe de signalisation respectivement branchée ou à une ligne d'alimentation menant à la lampe de signalisation d'arrêt et à une liaison distincte vers le poste de manoeuvre et dont la polarité indique l'état de fonctionnement de la lampe de signalisation contrôlée, qui a été détecté par le contrôleur, caractérisé en ce que un certain nombre de modules (Mo0, Mo1) d'interruption reliés entre eux par l'intermédiaire de lignes (L0, L1), disposées à proximité de lampes de signalisation et correspondant au nombre de lampes de signalisation (H, F1 à la figure 1) du feu de signalisation est associé à chaque feu de signalisation,
les modules d'interruption fournissent à partir du courant de lampes passant par la lampe de signalisation qui leur est associée une première tension continue et appliquent cette première tension continue avec la même polarité à une ligne (LH, LF1) d'alimentation menant à la lampe de signalisation associée et, pour les lampes (F1) de signalisation de passage, par l'intermédiaire d'une première ligne (L0) à une ligne (LH) d'alimentation menant aux lampes (H) de signalisation d'arrêt ou, pour les lampes (H) de signalisation d'arrêt, par l'intermédiaire d'une seconde ligne (L1) à une ligne (LF1) d'alimentation menant aux lampes (F1) de signalisation de passage, les modules (M1) d'interruption associés aux lampes (F1) de signalisation de passage comportant chacune un interrupteur (K1.1, K1.2) commandé par le courant d'une lampe, qui, si le courant de la lampe est trop petit ou absent, coupe la liaison entre son dispositif (IG1) de contrôle formant la première tension continue et les lignes (LH) d'alimentation de la lampe (H) de signalisation d'arrêt et qui, si le courant d'alimentation est suffisament grand, rétablit cette liaison et coupe la liaison entre la ligne (LF1) d'alimentation de la lampe (F1) de signalisation de passage et les dispositifs (IG0) de contrôle fournissant la première tension continue dans le module (Mo0) d'interruption des lampes (H) de signalisation d'arrêt,
il est prévu dans le poste de manoeuvre pour chaque lampe (F1) de signalisation de passage au moins un transmetteur (M1), qui est connecté par un de ses pôles à une ligne (LF1) d'alimentation menant à la lampe (F1) de signalisation concernée et à une ligne (LH) d'alimentation menant aux lampes (H) de signalisation d'arrêt et les transmetteurs (M1) envoient, lorsqu'une tension continue de contrôle de grandeur suffisante est appliquée à leurs entrées, un potentiel de sortie caractérisant la relation des phases de cette tension à une logique de pondération.

2. Circuit suivant la revendication 1, caractérisé en ce qu'il est prévu deux transmetteurs branchés en série, dont l'un fournit un potentiel de sortie pour l'une des relations des phases de la tension continue de contrôle appliquée, et dont l'autre fournit un potentiel de sortie pour l'autre position des phases de la tension continue de contrôle appliquée.

3. Circuit suivant la revendication 1, caractérisé en ce que dans le cas de feux de signalisation comportant plusieurs lampes (F1, F2 à la figure 2) de signalisation de passage, les modules (Mo1, Mo2) d'interruption associés à ces lampes fournissent à partir de la tension d'alimentation appliquée une tension continue et appliquent cette tension continue, en phase avec la première tension continue des modules (M0) d'interruption associés aux lampes (H) de signalisation d'arrêt, à la première et à la seconde ligne (L0, L1).

4. Circuit suivant la revendication 1, 2 ou 3, caractérisé en ce que l'alimentation des lampes de signalisation (H, F1 à la figure 4) s'effectue par l'intermédiaire de transformateurs (TH1, TH2 ; TF1.1, TF1.2) d'isolement,
les modules (Mo0) d'interruption associés aux lampes (H) de signalisation d'arrêt appliquent la première tension continue obtenue à partir du courant de lampe à la prise médiane côté primaire du transformateur (TH2) d'isolement alimentant la lampe de signalisation d'arrêt concernée et par l'intermédiaire de la seconde ligne (L1) à la prise médiane côté primaire des transformateurs (TF1.2) d'isolement alimentant les lampes (F1) de signalisation de passage,
les modules (Mo1) d'interruption associés aux lampes (F1) de signalisation de passage appliquent les premières tensions continues obtenues à partir du courant de lampe à la prise médiane côté primaire du transformateur (TF1.2) d'isolement alimentant la lampe (F1) de signalisation de passage concernée et par l'intermédiaire de la première ligne (L0) aux prises médianes côté primaire des transformateurs (TH2) d'isolement alimentant les lampes (H) de signalisation d'arrêt,
les transmetteurs (M1) sont connectés dans le poste de manoeuvre à la prise médiane côté secondaire d'un transformateur (TF1.1) d'isolement sortant vers la lampe (F1) de signalisation de passage associée et aux prises médianes côté secondaire des transformateurs (TH1) d'isolement sortant vers les lampes (H) de signalisation d'arrêt.

5. Circuit suivant la revendication 1, caractérisé en ce que l'interrupteur (K1 à la figure 4) commandé par un courant de lampe a la forme d'un relais, dont les contacts (K1.1, K1.2) établissent la liaison du circuit (LF1) d'alimentation de la lampe (F1) de signalisation de passage associée vers le dispositif (IG1) de contrôle, fournissant la première tension continue, de cette lampe (F1) de signalisation de passage si le courant de lampe est suffisament grand et établissent la liaison du circuit (LF1) d'alimentation de la lampe (F1) de signalisation de passage associée par l'intermédiaire de la seconde ligne (L1) vers les dispositifs (IG0) de contrôle, formant la première tension continue, des lampes (H) de signalisation d'arrêt, si le courant de lampe n'est pas suffisament grand.

6. Circuit suivant la revendication 1, caractérisé en ce que l'interrupteur commandé par un courant de lampe a la forme d'un transistor à effet de champ (T1 à la figure 5), qui est connecté par sa source à la seconde ligne (L1) et par son drain à la première ligne (L0) et dont la grille est, par l'intermédiaire d'un diviseur de tension, en parallèle avec une résistance (R), de faible valeur par rapport à la résistance interne du transmetteur associé, aux bornes du dispositif (IG1) de contrôle, fournissant la première tension continue, de la lampe (F1) de signalisation de passage concernée.

7. Circuit suivant la revendication 1, caractérisé en ce que les modules (Mo1, Mo2 à la figure 3) d'interruption forment à partir de la tension de lampe appliquée une autre tension continue, les pôles plus et moins des dispositifs (UG0.1, UG1.1) de contrôle, formant cette tension continue, de tous les modules (Mo0, Mo1) d'interruption sont reliés les uns aux autres et sont reliés aux deux entrées d'un commutateur (U1), dont la sortie est connectée à la ligne (LH) d'alimentation d'une lampe (H) de signalisation choisie,
il est prévu un second commutateur (U2), qui inverse les potentiels envoyés au premier commutateur (U1) et dont la sortie est reliée à une liaison (V) distincte vers le poste de manoeuvre,
les deux commutateurs peuvent être commandés ensemble, en fonction du signal de sortie d'un contrôleur (LÜH, LÜF1) de filament principal/filament auxiliaire de la lampe (H, F1) de signalisation branchée ou des lampes de signalisation dans l'une ou l'autre des positions de commutation et il est prévu dans le poste de manoeuvre un transmetteur (M) distinct, qui est connecté à la liaison distincte (V) et à l'une des lignes (LH) d'alimentation menant vers la lampe (H) de signalisation choisie.

8. Circuit suivant la revendication 7, caractérisé en ce que les contrôleurs (LÜH) de filament principal/filament auxiliaire des lampes (H) de signalisation d'arrêt fournissent un signal de sortie différent des contrôleurs (LÜF1) de filament principal/filament auxiliaire des lampes (F1) de signalisation de passage, lorsque les lampes de signalisation associées ont des états de fonctionnement correspondant les uns aux autres.

9. Circuit suivant la revendication 7 ou 8, caractérisé en ce que les contrôleurs (LÜH ; LÜF1) de filament principal/filament auxiliaire des lampes (H, F1) de signalisation sont alimentés par le circuit de lampe associé et sont branchés côté sortie en parallèle l'un avec l'autre, les entrées de commande des deux commutateurs sont sans potentiel ou à un premier potentiel lorsque l'état de fonctionnement des lampes (H, F1) de signalisation contrôlées par les contrôleurs (LÜH, LÜF1) de filament principal/filament auxiliaire est correct, et le contrôleur de filament principal/filament auxiliaire de chacune des lampes de signalisation dirige les entrées de commande des deux commutateurs (U1, U2) vers l'autre potentiel, lorsqu'une perturbation d'une lampe est constatée.

10. Circuit suivant la revendication 7, 8 ou 9, caractérisé en ce que les contrôleurs de filament principal/filament auxiliaire contrôlent outre le filament principal aussi le filament auxiliaire de la lampe de signalisation concernée et qu'ils rendent la fourniture d'un potentiel de sortie caractérisant l'état de fonctionnement correct de la lampe de signalisation branchée associée dépendant de la présence à la fois d'un filament principal intact de cette lampe de signalisation et d'un filament auxiliaire intact de cette lampe de signalisation.

11. Circuit suivant la revendication 1 ou 6, caractérisé en ce que les dispositifs (IG1, UG1.1, UG1.2) de contrôle fournissant les tensions continues ont la forme de redresseurs double alternance connectés aux enroulements secondaires de transformateurs de courant ou tension.
